# FASCICULE DE BREVET EUROPEEN

(11) **EP 3 005 892 B1**
(45) Date de publication et mention de la délivrance du brevet: **29.11.2017**
(21) Numéro de dépôt: 15189206.4
(22) Date de dépôt: 09.10.2015
(51) Int. Cl.: A41D 13/00

(54) **VÊTEMENT AGENCÉ POUR RÉDUIRE LA CELLULITE PAR MICRO-MASSAGE**
KLEIDUNGSSTÜCK ZUR ZELLULITISREDUZIERUNG DURCH MIKROMASSAGE
GARMENT ARRANGED FOR REDUCING CELLULITE BY MICRO-MASSAGE

(30) Priorité: 10.10.2014 FR 1459760
(43) Date de publication de la demande: 13.04.2016
(73) Titulaire: DECATHLON, 59650 Villeneuve d'Ascq (FR)
(72) Inventeur: GRANDIN DE L'EPREVIER, Laurie, 59110 La Madeleine (FR); PIECHAUD, Sophie, 59800 Lille (FR); AGAPE, Florence, 59100 Roubaix (FR)
(74) Mandataire: Sayettat, Julien Christian

(56) Documents cités:
- WO-A1-96/25863
- FR-A1- 2 865 905
- US-A- 5 794 266
- US-A1- 2006 080 754

## Description

L'invention concerne un vêtement comprenant au moins un manchon qui présente une élasticité agencée pour pouvoir exercer un effort de compression sur la partie du corps qu'il est destiné à recouvrir.

Elle s'applique en particulier aux vêtements agencés pour la pratique d'activités sportives comme le fitness, au cours desquelles les membres du porteur sont soumis à des mouvements répétés de flexion et d'extension, qui induisent notamment des déplacements du vêtement relativement au corps du porteur.

Pour lutter contre la cellulite, certains fabricants ont développé des vêtements générant des effets physiologiques sur le corps par application d'une compression sur la peau, favorisant notamment le retour veineux et le drainage lymphatique, combinée à une stimulation mécanique et/ou chimique locale des tissus de la peau.

Il existe par exemple des collants de compression dont le matériau textile est pourvu de microcapsules contenant des substances actives qui sont libérées au contact de la peau, telles que de la caféine associée à du beurre de karité pour favoriser la combustion des graisses. Des collants de compression ont également été confectionnés à partir de fibres intégrant des microbilles contenant une poudre de céramique susceptible d'émettre un rayonnement infrarouge afin de stimuler thermiquement la microcirculation cutanée.

Cependant, de tels collants sont confectionnés de façon à être très gainants, ce qui est inconfortable et les rendent peu adaptés à la pratique d'une activité physique favorisant la circulation et la perte de masse graisseuse. En outre, l'efficacité des vêtements intégrant des substances actives est limitée dans le temps, lesdites substances étant sensibles au lavage desdits vêtements.

On connaît du document US-2006/0080754 un pantalon dont les manchons de jambe présentent au moins une région dont la face intérieure est équipée d'un réseau de picots à base triangulaire destinés à être en contact avec la peau du porteur.

On connaît également du document EP-1 713 352 un vêtement de compression tel un collant ou un T-shirt dont la face intérieure est pourvue de picots en silicone discrets et hémisphériques qui sont destinés à exercer, lors de la pratique d'un sport, une action anticellulite par pression et massage sur les zones corporelles sur lesquelles lesdits picots sont en contact.

Toutefois, cette solution ne donne pas entière satisfaction en ce que la géométrie des picots ne permet pas une pression et un pincement combinés de la peau entre lesdits picots qui sont suffisants pour une action de micro-massage efficace. En outre, le document EP-1 713 352 prévoit un espacement entre les picots afin d'assurer l'aération de la zone corporelle qu'ils recouvrent, limitant ainsi l'effet massant des picots.

L'invention vise à perfectionner l'art antérieur en proposant notamment un vêtement agencé pour pouvoir exercer une action de micro-massage améliorée sur des parties localisées du corps du porteur, notamment lors de la pratique d'une activité physique, afin de bénéficier d'une action anticellulite sur lesdites parties.

A cet effet, l'invention propose un vêtement selon la revendication 1.

D'autres particularités et avantages de l'invention apparaîtront dans la description qui suit, faite en référence aux figures annexées, dans lesquelles :
- la figure 1 est une représentation schématique en vue arrière d'un collant selon un mode de réalisation de l'invention montrant la localisation de
- réseaux de picots sur les régions de recouvrement du bassin et des cuisses du porteur ;
- les figures 2 sont des représentations schématiques d'un réseau de picots équipant la région de bassin du collant de la figure 1, ledit réseau étant représenté respectivement en vue de dessus (figure 2a) et en vue de côté (figure 2b) ;
- la figure 3 représente de façon schématique une zone du réseau de picots des figures 2 ;
- les figures 4 et 5 représentent de façon schématique respectivement une variante du réseau de picots représenté sur la figure 3, la variante selon la figure 5 correspondant à une réalisation non revendiquée ;
- les figures 6 sont des représentations schématiques de la base (figure 6a) et d'une paroi (figure 6b) d'un picot des figures 3 à 5 ;
- les figures 7a à 7c sont des vues analogues à la figure 6a, montrant respectivement une variante de réalisation de la base d'un picot ;
- les figures 8a à 8c sont des vues analogues à la figure 6b, montrant respectivement une variante de réalisation de la paroi d'un picot.

En relation avec ces figures, on décrit ci-dessous un vêtement présentant au moins un manchon 1 destiné à recouvrir une partie du corps d'un porteur, ledit vêtement pouvant être porté sur la partie supérieure et/ou inférieure du corps, notamment autour d'un membre dudit corps.

En particulier, le manchon 1 est réalisé en un matériau élastique agencé pour maintenir ledit manchon enserré autour de la partie du corps, le vêtement pouvant être de type technique et ajusté au corps du porteur afin de favoriser le confort et les mouvements corporels lors d'un effort physique.

Avantageusement, l'élasticité du matériau est choisie afin que le vêtement ne constitue pas une gêne et n'occasionne pas de contrainte mécanique supplémentaire lors des mouvements répétitifs du corps du porteur. Pour ce faire, le matériau élastique constituant le manchon 1 peut être un tissu ou un tricot en fils synthétiques dont la résilience est suffisante pour exercer un effort de compression sur la partie du corps, ledit matériau pouvant être constitué par exemple de fils à base de polyamide et/ou d'élasthanne.

Selon le mode de réalisation représenté sur la figure 1, le vêtement est destiné à être porté sur la partie inférieure du corps du porteur, se présentant sous la forme d'un collant agencé pour recouvrir ladite partie inférieure, depuis la taille jusqu'aux chevilles dudit porteur.

Le vêtement présente un manchon supérieur 1a de recouvrement du bassin comprenant une partie de ceinture destinée à être portée autour de la taille du porteur et une partie destinée à recouvrir les fesses et le haut des cuisses dudit porteur. Le vêtement présente également deux manchons 1b, 1c de recouvrement de respectivement une jambe du porteur, chacun desdits manchons s'étendant sous le manchon supérieur 1a pour entourer ladite jambe.

Toutefois, l'invention n'est pas limitée à ce mode de réalisation, notamment en relation avec les dimensions du vêtement et les parties du corps qu'il recouvre, ledit vêtement pouvant être notamment un T-shirt, un maillot à manches longues, un short ou un corsaire.

Au moins un manchon 1 du vêtement présente une ou plusieurs régions dont la face intérieure est équipée d'un réseau 2 de picots 3 en relief agencé, lors des mouvements du porteur et en combinaison avec les propriétés d'étirabilité dudit manchon contre la partie du corps dudit porteur, pour octroyer audit vêtement une fonction notamment anticellulite par une action de micro-massage de ladite partie du corps par ledit réseau.

Les régions équipées de réseaux 2 de picots 3 sont disposées en regard de parties du corps déterminées, notamment les plus concernées par la cellulite et l'effet peau d'orange qui en résulte, afin de permettre une stimulation et un traitement localisés. Selon la partie du corps qu'elles recouvrent, les régions peuvent être équipées d'un ou plusieurs réseaux 2 de dimensions et de configurations différentes pour une action adaptée à ladite partie du corps.

En relation avec la figure 1, chaque manchon 1a-1c comprend au moins une région dont la face intérieure est équipée d'un réseau 2 de picots 3, ladite région étant disposée dans une zone supérieure postérieure dudit manchon.

Le manchon supérieur 1a comprend ainsi deux réseaux 2 disposés dans une région de recouvrement de respectivement une fesse du porteur, les manchons 1b, 1c de recouvrement des jambes comprenant chacun un réseau 2 disposé dans une région de recouvrement de respectivement une cuisse dudit porteur.

L'action du vêtement peut être étendue en prévoyant d'autres régions équipées de tels réseaux 2. Par exemple, chaque manchon 1b, 1c peut comprendre une région antérieure de cuisse et/ou une région postérieure inférieure dont la face intérieure comprend un tel réseau 2 qui est destiné à être en contact avec respectivement la face antérieure de la cuisse du porteur et la face postérieure de ses mollets.

Chaque manchon 1 est agencé pour pouvoir exercer au niveau des régions un effort de compression des picots 3 sur la peau de la partie du corps qui est destinée à être disposée en regard du réseau 2, induisant un enfoncement desdits picots dans ladite peau. De manière préférentielle, les picots 3 sont réalisés à partir d'au moins un matériau adhérent au contact de la peau, par exemple de type silicone ou élastomère, présentant un coefficient de frottement avec la peau qui favorise le maintien en position de pression desdits picots contre ladite peau notamment lors des déplacements relatifs entre le réseau 2 et la partie du corps.

Le réseau 2 de picots 3 peut être formé directement sur la face intérieure du manchon 1 par une technique de fixation sur textile, par exemple par enduction. Toutefois, pour faciliter la confection du vêtement, on prévoit préférentiellement de former chaque réseau 2 sur un support 4 d'association qui est fixé sur la face intérieure de la région correspondante, ledit réseau s'étendant sur toute ou partie dudit support. Le support 4 est avantageusement réalisé d'une seule pièce avec les picots 3 et dans un matériau identique, par exemple par moulage, ledit support étant associé sur la face intérieure du manchon 1 par exemple par thermocollage ou par couture.

En variante, le support 2 peut être réalisé à partir d'un matériau textile sur lequel les picots 3 sont réalisés notamment par enduction. Dans une autre réalisation, le réseau 2 de picots 3 peut être réalisé lors de la confection du vêtement, par exemple par un tricotage en trois dimensions.

Selon le mode de réalisation représenté, les réseaux 2 du manchon supérieur 1a sont formés sur un support 4 circulaire, les réseaux 2 des manchons 1b, 1c de recouvrement de jambe étant formés sur des supports 4 trigonaux s'étendant le long des régions postérieures de recouvrement des cuisses.

Chaque picot 3 présente une base trigonale 5 en étant répartis dans le réseau 2 de sorte à former des alvéoles 6 entre des picots 3 adjacents. En particulier, chaque manchon 1 est agencé pour que les picots 3 puissent exercer une pression sur la peau qui est suffisante pour former une protubérance de peau dans au moins une alvéole 6 afin d'assurer un micro-massage de ladite protubérance lors des déplacements relatifs entre le réseau 2 et la partie de corps correspondante.

Le réseau 2 présente ainsi une alternance de picots 3 à base trigonale 5 et d'alvéoles 6 qui est agencée pour pouvoir exercer des efforts de pression et de pincement de la peau lors des mouvements du porteur, par exemple lors d'une pratique sportive, afin de permettre un micro-massage, la géométrie trigonale desdites bases permettant un micro-massage dans trois directions pour une efficacité optimale.

En particulier, lorsque le vêtement est porté lors d'une activité physique, un tel réseau 2 permet de reproduire, par enfoncement des picots 3 et déplacement dudit réseau relativement au corps du porteur, une action massante dite du «palper-rouler» dans chaque région dudit vêtement, permettant de lisser la peau en atténuant durablement la cellulite, notamment par rupture des capitons, drainage et activation de la circulation sanguine et lymphatique. En particulier, le réseau 2 peut se déplacer sur la peau et/ou avec la peau relativement à la cellulite.

Selon les modes de réalisation représentés, le réseau 2 présente une superposition de rangées de picots 3 qui s'étendent suivant une direction. Les rangées peuvent comprendre un nombre de picots 3 différents selon notamment la géométrie du support 4 d'association.

Par ailleurs, le réseau 2 peut être discret en présentant des picots 3 adjacents qui sont écartés dans au moins une direction, permettant une plus grande liberté de déformation desdits picots les uns par rapport aux autres. En relation avec les figures 2 et 3, on décrit un mode de réalisation d'un réseau 2 dont les bases 5 des picots 3 sont espacées les unes des autres au niveau de leurs coins 7.

Pour assurer un pincement efficient de la peau dans les alvéoles 6, on prévoit un écartement entre les picots 3 adjacents qui est inférieur à 75% de la dimension de leur base 5 dans la direction d'écartement.

En variante, on peut également prévoir de relier les picots 3 adjacents dans le réseau 2 par l'intermédiaire d'au moins un coin 7 de leur base 5. En relation avec la figure 4, le réseau 2 forme un treillis continu en présentant des picots 3 adjacents en contact au niveau des coins 7 de leur base 5 de manière à former des alvéoles 6 qui sont fermées au niveau desdites bases.

Sur les figures 2 à 4, les picots 3 sont disposés en quinconce, deux picots 3 consécutifs dans une rangée et deux picots 3 consécutifs dans une colonne étant espacés respectivement transversalement et longitudinalement par une alvéole 6. Dans cette configuration, les picots 3 sont répartis dans le réseau 2 selon une symétrie d'ordre 3, chaque alvéole 6 étant définie entre trois picots 3 adjacents, favorisant la déformation en va-et-vient des protubérances formées dans lesdites alvéoles pour la destruction des cellules graisseuses.

En variante, selon une réalisation non revendiquée, les picots 3 peuvent être répartis dans le réseau 2 selon une symétrie d'ordre 4, en étant disposés en rangées et en colonnes de manière alignée (figure 5). Dans cette configuration, les bases 5 de deux picots 3 consécutifs dans une colonne présentent respectivement un coin 7 et un côté 8 disposés en regard, les alvéoles 6 étant définies respectivement entre quatre picots 3.

Pour pouvoir former une protubérance de peau suffisante pour l'action de micro-massage tout en assurant un confort de portage optimal, les picots 3 peuvent présenter une base 5 de dimension maximale inférieure à 15 mm et une hauteur inférieure à 10 mm. En particulier, la hauteur des picots 3 peut être de 2,5 mm, la dimension maximale de la base étant de 7 mm.

L'invention ne se limite pas à une configuration unique ni à des dimensions fixes de picots 3 dans un réseau 2. Le réseau 2 peut par exemple présenter des zones discrètes de picots 3 écartés et des zones continues de picots 3 reliés. On peut également prévoir des picots 3 dont les dimensions, notamment la hauteur, sont agencées de manière à former un réseau 2 de relief anatomique afin d'optimiser le confort de portage et de traitement par micro-massage.

En outre, la forme de la base trigonale 5 et la géométrie des picots 3 peuvent différer d'un réseau 2 à un autre et/ou d'un type de vêtement à un autre selon par exemple l'effort de micro-massage souhaité.

Avantageusement, les picots 3 présentent une géométrie pyramidale qui s'étend depuis leur base 5 respective vers un sommet 9, lesdits picots présentant chacun trois parois 10 séparées deux à deux par une arrête 11. Les alvéoles 6 sont ainsi formées entre les parois 10 en regard des picots 3 adjacents, notamment entre trois parois 10 de respectivement un picot 3 quand la répartition desdits picots est réalisée selon une symétrie d'ordre 3.

Au sein d'un même réseau 2, les picots 3 peuvent présenter des dimensions et des géométries pyramidales différentes pour exercer des pressions plus ou moins fortes et former des protubérances plus ou moins importantes selon les parties du corps à traitées.

En particulier, la géométrie pyramidale des picots 3 induit une convergence des alvéoles 6 vers l'intérieur, qui, en combinaison avec les arêtes 11 desdits picots, favorise le maintien des protubérances de peau dans lesdites alvéoles, notamment lors des mouvements du porteur, générant ainsi un déplacement relatif desdites protubérances par rapport aux parties du corps dans lesquelles les picots 3 sont enfoncés pour permettre l'action de micro-massage souhaitée.

En relation avec la figure 6a, les picots 3 présentent une base 5 triangulaire sensiblement équilatérale, les côtés 8 de ladite base étant rectilignes. En variante, la base 5 des picots 3 peut être triangulaire en étant sensiblement isocèle (figure 7a) ou quelconque (figure 7b).

Dans une réalisation, la base 5 peut présenter au moins un côté 8 convexe. En relation avec la figure 7c, le picot 3 comprend une base trigonale 5 présentant trois côtés 8 convexes, induisant un pincement plus important des protubérances de peau disposées dans les alvéoles 6 adjacentes.

En outre, les picots 3 peuvent présenter au moins une paroi 10 convexe pour moduler l'action de micro-massage, notamment pour obtenir un compromis optimal entre efficacité de ladite action et confort de portage. On peut également prévoir des picots 3 dont les parois 10 se rejoignent en un sommet 9 pointu pour favoriser l'adhérence du réseau 2 sur la peau et le maintien enfoncé desdits picots, les arêtes 11 desdites parois pouvant être convexes (figures 8b) ou rectilignes (figure 8c).

En variante, les parois 10 d'un picot 3 peuvent s'étendre chacune depuis la base 5 dudit picot vers un sommet 9 épointé, ledit sommet formant une paroi supérieure 12 destinée à l'appui dudit picot sur la peau. En particulier, un picot 3 peut présenter des parois 10 convexes reliées à une paroi supérieure 12 arrondie qui s'étend de manière continue avec lesdites parois convexes (figure 6b) ou à une paroi supérieure 12 sensiblement plane (figure 8a).

## Revendications

1. Vêtement comprenant au moins un manchon (1) destiné à recouvrir une partie du corps d'un porteur, ledit manchon présentant au moins une région dont la face intérieure est équipée d'un réseau (2) de picots (3), ledit manchon étant agencé pour pouvoir exercer un effort de compression desdits picots sur la peau de la partie du corps qui est destinée à être disposée en regard dudit réseau, chaque picot (3) présentant une base trigonale (5), lesdits picots étant répartis dans le réseau (2) de sorte à former des alvéoles (6) entre des picots (3) adjacents, ledit manchon étant agencé pour que les picots (3) puissent exercer une pression sur la peau qui est suffisante pour former une protubérance de peau dans au moins une alvéole (6) afin d'assurer un micro-massage de ladite protubérance lors des déplacements relatifs entre ledit réseau et ladite partie de corps, ledit vêtement étant **caractérisé en ce que** les picots (3) présentent une géométrie pyramidale qui s'étend depuis la base (5) vers un sommet (9) en présentant trois parois (10) séparées deux à deux par une arête (11), les alvéoles (6) étant chacune formées entre les parois (10) en regard de trois picots (3) adjacents.

2. Vêtement selon la revendication 1, **caractérisé en ce que** les picots (3) adjacents sont reliés dans le réseau (2) par l'intermédiaire d'au moins un coin (7) de leur base (6).

3. Vêtement selon la revendication 1, **caractérisé en ce que** les picots (3) adjacents sont écartés selon au moins une direction.

4. Vêtement selon la revendication 3, **caractérisé en ce que** l'écartement est inférieur à 75% de la dimension de la base (5) des picots (3) dans la direction d'écartement.

5. Vêtement selon l'une quelconque des revendications 1 à 4, **caractérisé en ce que** les picots (3) sont répartis dans le réseau (2) selon une symétrie d'ordre 3.

6. Vêtement selon l'une quelconque des revendications 1 à 5, **caractérisé en ce que** les picots (3) présentent une base (5) sensiblement équilatérale.

7. Vêtement selon l'une quelconque des revendications 1 à 6, **caractérisé en ce que** les picots (3) présentent un sommet (9) épointé afin de former une paroi supérieure (12) pour leur appui sur la peau.

8. Vêtement selon l'une quelconque des revendications 1 à 7, **caractérisé en ce que** les picots (3) sont réalisés à base d'au moins un matériau adhérent au contact de la peau.

9. Vêtement selon l'une quelconque des revendications 1 à 8, **caractérisé en ce que** les picots (3) présentent une base (5) de dimension maximale inférieure à 15 mm et une hauteur inférieure à 10 mm.

10. Vêtement selon l'une quelconque des revendications 1 à 9, **caractérisé en ce que** le réseau (2) est formé sur un support (4) d'association sur la face intérieure du manchon (1).

11. Vêtement selon l'une quelconque des revendications 1 à 10, **caractérisé en ce que** le manchon (1) est réalisé en matériau élastique dont la résilience est suffisante pour exercer un effort de compression sur la partie du corps.

12. Vêtement selon l'une quelconque des revendications 1 à 11, **caractérisé en ce qu'**il est destiné à être porté sur la partie inférieure du corps du porteur, le vêtement présentant deux manchons (1b, 1c) de recouvrement de respectivement une jambe ainsi qu'un manchon (1a) de recouvrement du bassin.

13. Vêtement selon la revendication 12, **caractérisé en ce que** chaque manchon (1) comprend au moins une région dont la face intérieure est équipée d'un réseau (2) de picots (3) en relief, ladite région est disposée dans une zone supérieure postérieure dudit manchon.

## Patentansprüche

1. Kleidungsstück, umfassend wenigstens eine Hülle (1), die dazu vorgesehen ist, einen Teil des Körpers eines Trägers zu bedecken, wobei die Hülle wenigstens eine Region aufweist, deren Innenfläche mit einem Netz (2) von Noppen (3) ausgestattet ist, wobei die Hülle dafür eingerichtet ist, eine Kompressionskraft der Noppen auf die Haut des Teils des Körpers ausüben zu können, der dazu vorgesehen ist, dem Netz gegenüber angeordnet zu werden, wobei jede Noppe (3) eine trigonale (5) Basis aufweist, wobei die Noppen derart in dem Netz (2) verteilt sind, dass zwischen benachbarten Noppen (3) Vertiefungen (6) gebildet werden, wobei die Hülle dafür eingerichtet ist, dass die Noppen (3) einen Druck auf die Haut ausüben können, der ausreichend ist, um eine Auswölbung von Haut in wenigstens einer Vertiefung (6) zu bilden, um eine Mikromassage der Auswölbung bei den relativen Bewegungen zwischen dem Netz und dem Körperteil sicherzustellen, wobei das Kleidungsstück **dadurch gekennzeichnet ist, dass** die Noppen (3) eine pyramidenförmige Geometrie aufweisen, die sich von der Basis (5) ausgehend in Richtung einer Spitze (9) erstreckt, indem sie drei Wände (10) aufweist, von denen jeweils zwei durch eine Kante (11) getrennt sind, wobei jede der Vertiefungen (6) zwischen den gegenüberliegenden Wänden (10) von drei benachbarten Noppen (3) gebildet wird.

2. Kleidungsstück gemäß Anspruch 1, **dadurch gekennzeichnet, dass** die benachbarten Noppen (3) in dem Netz (2) mittels wenigstens einer Ecke (7) ihrer Basis (6) verbunden sind.

3. Kleidungsstück gemäß Anspruch 1, **dadurch gekennzeichnet, dass** die benachbarten Noppen (3) gemäß wenigstens einer Richtung beabstandet sind.

4. Kleidungsstück gemäß Anspruch 3, **dadurch gekennzeichnet, dass** der Abstand weniger als 75 % der Abmessung der Basis (5) der Noppen (3) in der Abstandsrichtung beträgt.

5. Kleidungsstück gemäß einem der Ansprüche 1 bis 4, **dadurch gekennzeichnet, dass** die Noppen (3) in dem Netz (2) gemäß einer dreizähligen Symmetrie verteilt sind.

6. Kleidungsstück gemäß einem der Ansprüche 1 bis 5, **dadurch gekennzeichnet, dass** die Noppen (3) eine im Wesentlichen gleichseitige Basis (5) aufweisen.

7. Kleidungsstück gemäß einem der Ansprüche 1 bis 6, **dadurch gekennzeichnet, dass** die Noppen (3) eine abgestumpfte Spitze (9) aufweisen, um eine obere Wand (12) für ihre Anlage auf der Haut zu bilden.

8. Kleidungsstück gemäß einem der Ansprüche 1 bis 7, **dadurch gekennzeichnet, dass** die Noppen (3) auf Basis von wenigstens einem Material hergestellt sind, das bei Hautkontakt haftet.

9. Kleidungsstück gemäß einem der Ansprüche 1 bis 8, **dadurch gekennzeichnet, dass** die Noppen (3) eine Basis (5) von maximaler Abmessung aufweisen, die weniger als 15 mm beträgt, und eine Höhe, die weniger als 10 mm beträgt.

10. Kleidungsstück gemäß einem der Ansprüche 1 bis 9, **dadurch gekennzeichnet, dass** das Netz (2) auf einem Verbandträger (4) auf der Innenfläche der Hülle (1) gebildet ist.

11. Kleidungsstück gemäß einem der Ansprüche 1 bis 10, **dadurch gekennzeichnet, dass** die Hülle (1) aus elastischem Material hergestellt ist, dessen Resilienz ausreichend ist, um eine Kompressionskraft auf den Teil des Körpers auszuüben.

12. Kleidungsstück gemäß einem der Ansprüche 1 bis 11, **dadurch gekennzeichnet, dass** es dazu vorgesehen ist, auf dem unteren Teil des Körpers des Trägers getragen zu werden, wobei das Kleidungsstück zwei Hüllen (1b, 1c) zum Bedecken von jeweils einem Bein sowie eine Hülle (la) zum Bedecken des Beckens aufweist.

13. Kleidungsstück gemäß Anspruch 12, **dadurch gekennzeichnet, dass** jede Hülle (1) wenigstens eine Region umfasst, deren Innenfläche mit einem Netz (2) von erhabenen Noppen (3) ausgestattet ist, wobei die Region in einem oberen hinteren Bereich der Hülle angeordnet ist.

## Claims

1. Garment comprising at least one sleeve (1), intended to cover a part of the body of a wearer, said sleeve having at least one region, the inner surface of which is equipped with a network (2) of picots (3), said sleeve being designed to be able to exert compressive stress from said picots onto the skin of the body part that is intended to be positioned facing said network, each picot (3) having a trigonal base (5), said picots being distributed in the network (2) so as to form alveoli (6) between adjacent picots (3), said sleeve being designed such that the picots (3) can exert pressure on the skin great enough to form a skin protrusion in at least one alveolus (6) in order to ensure a micro-massage of said protrusion during relative movements taking place between said network and said body part, said garment being **characterised in that** the picots (3) have a pyramidal geometry which extends from the base (5) to a tip (9) by having three walls (10) spaced in pairs by an edge (11), the alveoli (6) being each formed between the walls (10) opposite the adjacent picots (3).

2. Garment according to claim 1, **characterised in that** the adjacent picots (3) are linked in the network (2) via at least one corner (7) of their base (6).

3. Garment according to claim 1, **characterised in that** the adjacent picots (3) are spread in at least one direction.

4. Garment according to claim 3, **characterised in that** the distance of spread is less than 75% of the dimension of the base (5) of the picots (3) in the direction of spreading.

5. Garment according to any one of claims 1 to 4, **characterised in that** the picots (3) are distributed in the network (2) according to a 3-fold symmetry.

6. Garment according to any one of claims 1 to 5, **characterised in that** the picots (3) have a substantially equilateral base (5).

7. Garment according to any one of claims 1 to 6, **characterised in that** the picots (3) have a pointed tip (9) in order to form an upper wall (12) for their support on the skin.

8. Garment according to one of claims 1 to 7, **characterised in that** the picots (3) are made from at least one material that adheres on contact with the skin.

9. Garment according to one of claims 1 to 8, **characterised in that** the picots (3) have a base (5) with a maximum dimension not exceeding 15 mm and a height not exceeding 10 mm.

10. Garment according to any one of claims 1 to 9, **characterised in that** the network (2) is formed on an association support (4) on the inner surface of the sleeve (1).

11. Garment according to any one of claims 1 to 10, **characterised in that** the sleeve (1) is made from an elastic material, the resilience of which is sufficient for applying compressive stress to the body part.

12. Garment according to any one of claims 1 to 11, **characterised in that** it is intended to be worn on the lower part of the body of the wearer, the garment having two sleeves (1b, 1c) for respectively covering one leg, as well as one sleeve (1a) for covering the pelvis.

13. Garment according to claim 12, **characterised in that** each sleeve (1) comprises at least one region, the inner surface of which is equipped with a network (2) of picots (3) in relief, said region being positioned in an upper rear area of said sleeve.
